# DEMANDE DE BREVET EUROPEEN

(11) **EP 4 706 447 A1**
(43) Date de publication de la demande: **11.03.2026**
(21) Numéro de dépôt: 24199316.1
(22) Date de dépôt: 09.09.2024
(51) Int. Cl.: A45D 2/00, A45D 20/50, A45D 20/10

(54) **DISPOSITIF DE COIFFURE A DOUBLE FONCTION**

(71) Demandeur: Babyliss Faco SRL, 4020 Wandre (BE)
(72) Inventeur: COLIN, Nicolas, 4400 Awirs (BE); BOURGEOIS, Sophie, 4000 Liège (BE)
(74) Mandataire: AWA Benelux

(57) **Abrégé**

La présente invention concerne un dispositif de coiffure pour lisser les cheveux ou les sécher à l'air libre, le dispositif comprenant une mâchoire supérieure et une mâchoire inférieure articulées et mobiles entre une position d'ouverture et de fermeture créant une zone de lissage des cheveux entre les deux mâchoires,
- la mâchoire inférieure est formée d'une coque externe dans laquelle se trouvent un moteur et un ventilateur pour créer un flux d'air ;
- la mâchoire supérieure est formée d'une coque externe comprenant une grille de séchage sur sa partie supérieure ;
- des orifices de sortie d'air sont prévus dans la partie supérieure de la coque de la mâchoire inférieure, et font face à des orifices d'entrée d'air prévus dans la partie inférieure de la coque de la mâchoire supérieure lorsque les mâchoires sont en position de fermeture, afin que le flux d'air mis en mouvement par le ventilateur de la mâchoire inférieure passe d'une mâchoire à l'autre en traversant la zone de lissage des cheveux,
le flux d'air sort du dispositif par la grille de séchage permettant, en utilisation, soit de lisser les cheveux entre les deux mâchoires, soit de sécher les cheveux à l'air libre par le flux sortant de la grille de séchage de la mâchoire supérieure.

## Description

### Objet de l'invention

La présente invention se rapporte au domaine des dispositifs de coiffure, et en particulier à celui des fers à lisser, comportant un dispositif de séchage des mèches de cheveux par air chaud. En particulier, le dispositif de coiffure de la présente invention offre la possibilité à l'utilisateur de sécher ses cheveux soit par lissage, à la manière d'un fer à lisser, soit à l'air libre à la manière d'un sèche-cheveux classique.

### Etat de la technique

Les fers à lisser, ou lisseurs, sont bien connus de l'homme du métier. La plupart des dispositifs pour mettre en forme et lisser les cheveux reposent sur le principe du passage des mèches de cheveux entre deux mâchoires comprenant des plaques chauffantes. Il a été proposé de souffler de l'air chaud sur les cheveux afin de limiter les dégâts sur ceux-ci, et éviter leur contact avec des plaques chauffantes à haute température.

Le document US201213427161 divulgue un appareil de coiffure et de séchage des cheveux avec une paire de bras reliés de manière pivotante et des surfaces de coiffage sur les bras. Des orifices d'aspiration et d'évacuation de l'air sont prévus dans chacune des surfaces de coiffage, ainsi qu'un ventilateur afin de souffler de l'air à travers les orifices d'air et également de recycler l'air entre les bras. De cette manière, les cheveux sont séchés par air chaud, entre les deux plaques de l'appareil de coiffure. Une grande partie de l'air est recyclé grâce au circuit du flux interne à l'appareil, et aux orifices d'aspiration d'une des surfaces et d'évacuation de l'autre surface de coiffage qui sont en vis-à-vis une fois les bras étant mis en contact. L'appareil peut comprendre des éléments chauffants pour chauffer l'air soufflé et pour chauffer les surfaces de coiffage.

Le document WO2022269225 décrit un fer à lisser permettant le séchage des cheveux par flux d'air, à l'intérieur d'une cavité prévue entre les deux mâchoires du lisseur. Chaque mâchoire du lisseur comprend un ensemble de conduits internes pour diriger le flux d'air le long du bras et ensuite vers l'espace entre les mâchoires. Le flux d'air peut ensuite être redirigé pour être évacué de l'appareil et de l'espace compris entre les deux mâchoires.

### Buts de l'invention

La présente invention vise à surmonter les inconvénients de l'état de la technique. Elle vise en particulier à fournir un dispositif de coiffure sous forme de fer à lisser permettant deux types d'utilisation, et de fournir un appareil 2 en 1. Le dispositif peut être utilisé soit comme un fer à lisser classique, à savoir en passant les mèches de cheveux entre les mâchoires de l'appareil afin de les lisser, soit comme sèche-cheveux en utilisant la partie externe du dispositif pour envoyer un flux d'air sur les cheveux, sans devoir placer les mèches entre les mâchoires du dispositif. Le lissage peut se faire sur cheveux humides mais également sur cheveux sur cheveux secs ou légèrement humides, en agissant simplement pour la mise en forme, une fois que ceux-ci ont été séchés par le sèche-cheveux.

Un autre but de la présente invention est de limiter l'endommagement des cheveux, grâce au lissage qui se fait par un flux d'air chaud et non par contact direct avec des plaques chauffantes. Il existe un intérêt à l'heure actuelle de protéger et de prendre soin des cheveux afin d'éviter de les abîmer lors du coiffage, notamment en évitant de les soumettre à des températures trop élevées et au contact avec des plaques à hautes températures. Grâce au dispositif de la présente invention, pour le lissage, un flux d'air est soufflé à travers la mèche de cheveux qui est pincée entre les deux mâchoires du dispositif.

### Résumé de l'invention

La présente invention divulgue dispositif de coiffure pour lisser les cheveux ou les sécher à l'air libre, le dispositif comprenant une mâchoire supérieure et une mâchoire inférieure articulées et mobiles entre une position d'ouverture et de fermeture créant une zone de lissage des cheveux entre les deux mâchoires,
- la mâchoire inférieure est formée d'une coque externe dans laquelle se trouvent un moteur et un ventilateur pour créer un flux d'air ;
- la mâchoire supérieure est formée d'une coque externe comprenant une grille de séchage sur sa partie supérieure ;
- des orifices de sortie d'air sont prévus dans la partie supérieure de la coque de la mâchoire inférieure, et font face à des orifices d'entrée d'air prévus dans la partie inférieure de la coque de la mâchoire supérieure lorsque les mâchoires sont en position de fermeture, afin que le flux d'air mis en mouvement par le ventilateur de la mâchoire inférieure passe d'une mâchoire à l'autre en traversant la zone de lissage des cheveux, le flux d'air sort du dispositif par la grille de séchage et permet, en utilisation, soit de lisser les cheveux entre les deux mâchoires, soit de sécher les cheveux à l'air libre par le flux sortant de la grille de séchage de la mâchoire supérieure.

L'invention comporte au moins une ou une combinaison adéquate des caractéristiques suivantes :
- deux déflecteurs longitudinaux sont prévus à l'intérieur de la coque de la mâchoire supérieure et des grilles d'évacuation de l'air sont prévues dans la partie supérieure de la coque supérieure, les déflecteurs étant mobiles et pouvant être passés d'une position de concentration du flux à une position de dispersion du flux, afin de créer deux chemins différents du flux à travers la mâchoire supérieure pour sortir soit à travers la grille de séchage de manière concentrée, soit à travers les grilles d'évacuation de l'air ;
- les déflecteurs comprennent chacun un axe longitudinal autour duquel ils sont pivotés pour passer de la position de concentration à la position de dispersion du flux ;
- les déflecteurs comprennent une grille de dispersion qui se trouve dans le chemin du flux d'air lorsque le déflecteur est placé en position de dispersion du flux ;
- le dispositif comprend un bouton de sélection pour modifier la position des déflecteurs ;
- le dispositif comprend une bouche d'entrée d'air située du côté de l'articulation reliant les deux mâchoires mobiles, la bouche d'entrée d'air permettant au flux d'air d'entrer dans la coque de la mâchoire inférieure du dispositif de coiffure ;
- le flux d'air traverse la zone de lissage des cheveux perpendiculairement à l'axe longitudinal des deux mâchoires ;
- la mâchoire inférieure comprend une résistance chauffante à l'intérieur de sa coque afin de chauffer le flux d'air ;
- le dispositif comprend un capteur d'humidité pour mesurer l'humidité des cheveux dans la zone de lissage ;
- des plaques de lissage sont fixées sur les parties internes des mâchoires ;
- le dispositif comprend un asservissement de la température et/ou du flux d'air en fonction de l'humidité mesurée par le capteur d'humidité ;
- un filtre amovible couvre la bouche d'entrée d'air du dispositif ;
- des peignes amovibles sont prévus sur chaque mâchoire du côté de la zone de lissage, de préférence entre chaque plaque de lissage.

### Brève description des figures

La figure 1 représente une vue en perspective d'un exemple de dispositif de coiffure selon l'invention, les mâchoires de celui-ci étant fermées.
La figure 2 représente une vue en perspective d'un exemple de dispositif de coiffure selon l'invention, les mâchoires de celui-ci étant ouvertes.
La figure 3 représente une section longitudinale du dispositif représenté sur la figure 1.
La figure 4 représente une section longitudinale du dispositif représenté sur la figure 2.
La figure 5 représente une vue en perspective avec une coupe partielle de la mâchoire supérieure afin d'illustrer le système de déflecteurs, ceux-ci étant en position de séchage de type « à l'air libre ».
La figure 6 représente une vue en perspective avec une coupe partielle de la mâchoire supérieure afin d'illustrer le système de déflecteurs, ceux-ci étant en position lissage.
La figure 7 représente une coupe transversale des mâchoires du dispositif selon l'invention, les déflecteurs étant en position de séchage de type « à l'air libre ». Le flux d'air est représenté, passant de la mâchoire inférieure à la mâchoire supérieure, puis sortant par la grille de séchage.
La figure 8 représente une coupe transversale des mâchoires du dispositif selon l'invention, les déflecteurs étant en position de lissage. Le flux d'air est représenté, passant de la mâchoire inférieure à la mâchoire supérieure, puis sortant en évitant la grille de séchage.

### Références numériques des figures

1 : dispositif de coiffure
2 : mâchoire articulée inférieure
3 : mâchoire articulée supérieure
4 : coque externe de la mâchoire inférieure
5 : coque externe de la mâchoire supérieure
6 : grille de séchage à l'air libre
7 : orifice de sortie d'air de la mâchoire inférieure
8 : orifice d'entrée d'air de la mâchoire supérieure
9 : ventilateur
10 : moteur
11 : résistance chauffante
12 : plaque de lissage
13 : déflecteur longitudinal
14 : axe longitudinal de déflecteur
15 : grille de dispersion du déflecteur
16 : bouton de sélection du mode de séchage pour changer la position des déflecteurs
17 : bouche d'entrée d'air du dispositif
18 : filtre de la bouche d'entrée d'air
19 : grille d'évacuation de l'air de lissage

### Description détaillée de l'invention

La présente invention divulgue un dispositif de coiffure tel que représenté sur les différentes figures, et en particulier un dispositif de séchage des mèches de cheveux par flux d'air chaud. Le dispositif de coiffure de la présente invention offre la possibilité à l'utilisateur de sécher ses cheveux soit par lissage soit à la manière d'un sèche-cheveux classique. Cela offre également la possibilité à l'utilisateur de pré-sécher ses cheveux avec la partie sèche-cheveux avant de les mettre en forme par lissage.

Le dispositif 1 tel que représenté à la Figure 1 comprend une mâchoire inférieure 2 et une mâchoire supérieure 3 articulées entre une position ouverte (Figure 2) et une position fermée (Figure 1) permettant de pincer les mèches de cheveux. L'articulation peut se faire autour d'une charnière incorporant un ressort afin de maintenir les deux mâchoires 2 en position ouverte. Chacune des mâchoires est formée d'une coque externe 4 et 5, comme représenté sur les Figures 3 et 4.

Le dispositif de la présente invention permet de sécher ou de mettre en forme les cheveux par lissage à l'aide d'un flux d'air chaud. Ce flux d'air chaud entre par une bouche d'entrée d'air 17 située à l'arrière du dispositif, à savoir du côté de l'articulation entre les deux mâchoires. La bouche d'entrée d'air permet à l'air ambiant d'entrer dans le dispositif, à l'intérieur de la coque de la mâchoire inférieure. Le dispositif comprend pour se faire un moteur 10 et un ventilateur 9 prévus à l'intérieur de la coque de la mâchoire inférieure afin de mettre en mouvement l'air. Ensuite, le flux d'air va sortir de la mâchoire inférieure pour entrer dans la mâchoire supérieure, grâce à des orifices de sortie d'air 7 prévus sur la partie interne de la mâchoire inférieure et des orifices d'entrée d'air 8 prévus sur la partie interne de la mâchoire supérieure. Lorsque les deux mâchoires sont en position fermées et que leurs parties internes sont en contact l'une avec l'autre, les orifices d'entrée d'air et de sortie d'air des deux mâchoires sont face à face, ce qui permet le passage du flux d'air d'une mâchoire à l'autre, comme représenté sur les Figures 7 et 8. Le flux d'air traverse donc la zone de lissage, à savoir l'espace entre les deux mâchoires dans lequel les cheveux sont pincés pour être lissés, de préférence de manière substantiellement perpendiculaire à l'axe longitudinal des mâchoires. Dans le cas où le dispositif est utilisé en mode « lissage », les cheveux sont placés entre les deux mâchoires et sont traversés par le flux d'air afin d'être séchés et mis en forme. Une fois que le flux d'air se trouve dans la mâchoire supérieure, celui-ci va être évacué du dispositif par des grilles d'évacuation de l'air de lissage 19 qui se situent sur les zones latérales de la partie supérieure de la mâchoire supérieure. Dans le cas où le dispositif est utilisé en mode « séchage à l'air libre », les mèches ne seront pas glissées entre les mâchoires mais séchées par l'air sortant du dispositif via une grille de séchage 6, qui est située sur la zone centrale de la partie supérieure de la mâchoire supérieure, entre les grilles d'évacuation de l'air de lissage 19. Le séchage se fait alors à la manière d'une sèche-cheveux classique. Dans ce cas, les deux mâchoires sont fermées.

Pour utiliser le dispositif en mode sèche-cheveux, il est préférable de concentrer le flux d'air sortant afin d'offrir un séchage plus efficace. De cette manière, tel que représenté sur les figures 5 à 8, deux déflecteurs longitudinaux 13 sont prévus à l'intérieur de la coque de la mâchoire supérieure. Ces déflecteurs sont mobiles et peuvent être passés d'une position de concentration du flux à une position de dispersion du flux, afin de créer deux chemins différents du flux à travers la mâchoire supérieure. Lorsque l'utilisateur désire utiliser le dispositif en mode sèche-cheveux, il pourra sélectionner la position adéquate à l'aide du bouton de sélection 16. Celui-ci permet de faire pivoter les déflecteurs le long de leur axe longitudinal 14. Suivant leurs positions, le flux sera dévié ou non. Les figures 7 et 8 illustrent le flux d'air en fonction de la position des déflecteurs. Sur la Figure 7, les déflecteurs sont en position de séchage à l'air libre, et donc en position de concentration du flux. Suite à la position des déflecteurs qui viennent obstruer en partie le passage, le flux va sortir du dispositif de manière concentrée à travers la grille de séchage 6. Ce flux plus performant permet un séchage des cheveux par l'extérieur du dispositif. Sur la Figure 8, les déflecteurs sont en position de dispersion du flux d'air, qui sera dévié vers les côtés longitudinaux du dispositif pour traverser les grilles d'évacuation de l'air de lissage. Dans ce cas, l'appareil sera utilisé comme lisseur. Il est quand même possible d'utiliser l'appareil avec les déflecteurs dans cette seconde position pour sécher les cheveux par l'extérieur du dispositif, en mode « séchage doux » étant donné que le flux sortant par les grilles d'évacuation n'est pas concentré.

Dans le cas des exemples représentés, les déflecteurs comprennent chacun un axe longitudinal 14 autour duquel ils peuvent pivoter pour passer de la position de concentration à la position de dispersion du flux. Chaque déflecteur comprend également une grille de dispersion 15 qui se trouve dans le chemin du flux d'air lorsque le déflecteur est placé en position de dispersion du flux, afin de mieux répartir le flux d'air qui la traverse.

Dans les exemples représentés, la translation du bouton de sélection permet de modifier la position des déflecteurs par rotation.

Afin d'obtenir un flux d'air chaud, la mâchoire inférieure comprend une résistance chauffante à l'intérieur de la coque de la mâchoire inférieure. Celle-ci est située en aval du ventilateur dans le sens du flux d'air.

Pour que le lissage soit plus efficace, chaque mâchoire comprend deux plaques de lissage 12 latérales fixées de leurs côtés internes afin d'être en contact et permettant de comprimer la mèche de cheveux lorsque les mâchoires sont en position fermée. Les orifices d'entrées et de sortie d'air sont de préférence situés entre ces deux plaques, comme représenté sur les Figures 5 et 6. Les plaques peuvent éventuellement être amovibles. Ces plaques peuvent être lisses, comme représenté sur les figures, ou bien comprendre des reliefs afin de donner des effets particuliers à la chevelure (ondulation, crêpage,...).

De même que les plaques de lissage, des peignes peuvent être prévus de chaque côté interne des mâchoires pour peigner les cheveux lors du lissage. Ceux-ci peuvent être amovibles.

De préférence, le dispositif de coiffure de la présente invention comprend un capteur d'humidité pour mesurer l'humidité des cheveux dans la zone de lissage. Celui-ci peut être situé dans l'une des deux mâchoires, par exemple entre les deux plaques de lissage de l'une des mâchoires. Le dispositif peut également comprendre un asservissement de la température et/ou du flux d'air en fonction de l'humidité mesurée par le capteur d'humidité. Ceci permet d'obtenir un lissage performant, qui pourra être ajusté en fonction de l'humidité des cheveux.

Un filtre amovible 17 peut couvrir la bouche d'entrée d'air du dispositif.

La quantité, la taille et la répartition des différents orifices d'entrée et de sortie d'air, et des différentes grilles diffèrent selon les réalisations de l'invention.

## Revendications

1. Dispositif de coiffure (1) pour lisser les cheveux ou les sécher à l'air libre, le dispositif (1) comprenant une mâchoire supérieure (3) et une mâchoire inférieure (2) articulées et mobiles entre une position d'ouverture et de fermeture créant une zone de lissage des cheveux entre les deux mâchoires (2, 3),
- la mâchoire inférieure (2) est formée d'une coque externe (4) dans laquelle se trouvent un moteur (10) et un ventilateur (9) pour créer un flux d'air ;
- la mâchoire supérieure (3) est formée d'une coque externe (5) comprenant une grille de séchage (6) sur sa partie supérieure ;
- des orifices de sortie d'air (7) sont prévus dans la partie supérieure de la coque de la mâchoire inférieure (2), et font face à des orifices d'entrée d'air (8) prévus dans la partie inférieure de la coque de la mâchoire supérieure (3) lorsque les mâchoires (2, 3) sont en position de fermeture, afin que le flux d'air mis en mouvement par le ventilateur (9) de la mâchoire inférieure passe d'une mâchoire (2) à l'autre (3) en traversant la zone de lissage des cheveux,
le flux d'air sortant du dispositif (1) par la grille de séchage (6) et permettant, en utilisation, soit de lisser les cheveux entre les deux mâchoires (2, 3), soit de sécher les cheveux à l'air libre par le flux sortant de la grille de séchage (6) de la mâchoire supérieure (3).

2. Dispositif de coiffure (1) selon la revendication 1, **caractérisé en ce que** deux déflecteurs longitudinaux (13) sont prévus à l'intérieur de la coque de la mâchoire supérieure (3) et des grilles d'évacuation de l'air (19) sont prévues dans la partie supérieure de la coque supérieure (3), les déflecteurs (13) étant mobiles et pouvant être passés d'une position de concentration du flux à une position de dispersion du flux, afin de créer deux chemins différents du flux à travers la mâchoire supérieure (3) pour sortir soit à travers la grille de séchage (6) de manière concentrée, soit à travers les grilles d'évacuation de l'air (19).

3. Dispositif de coiffure (1) selon la revendication 2, **caractérisé en ce que** les déflecteurs (13) comprennent chacun un axe longitudinal (14) autour duquel ils sont pivotés pour passer de la position de concentration à la position de dispersion du flux.

4. Dispositif de coiffure selon la revendication 3, **caractérisé en ce que** les déflecteurs (13) comprennent une grille de dispersion (15) qui se trouve dans le chemin du flux d'air lorsque le déflecteur (13) est placé en position de dispersion du flux.

5. Dispositif de coiffure (1) selon l'une quelconque des revendications 2 à 4, **caractérisé en ce qu'**il comprend un bouton de sélection (16) pour modifier la position des déflecteurs (13).

6. Dispositif de coiffure (1) selon l'une quelconque des revendications précédentes **caractérisé en ce qu'**il comprend une bouche d'entrée d'air (17) située du côté de l'articulation reliant les deux mâchoires mobiles (2, 3), la bouche d'entrée d'air (17) permettant au flux d'air d'entrer dans la coque de la mâchoire inférieure (2) du dispositif de coiffure (1).

7. Dispositif de coiffure (1) selon l'une quelconque des revendications précédentes **caractérisé en ce que** le flux d'air traverse la zone de lissage des cheveux perpendiculairement à l'axe longitudinal des deux mâchoires (2,3).

8. Dispositif de coiffure (1) selon l'une quelconque des revendications précédentes, **caractérisé en ce que** la mâchoire inférieure (2) comprend une résistance chauffante (11) à l'intérieur de sa coque (4) afin de chauffer le flux d'air.

9. Dispositif de coiffure (1) selon l'une quelconque des revendications précédentes, **caractérisé en ce qu'**il comprend un capteur d'humidité pour mesurer l'humidité des cheveux dans la zone de lissage.

10. Dispositif de coiffure (1) selon l'une quelconque des revendications précédentes, **caractérisé en ce que** des plaques de lissage (12) sont fixées sur les parties internes des mâchoires (2).

11. Dispositif de coiffure (1) selon l'une quelconque des revendications 9 ou 10, **caractérisé en ce que** le dispositif comprend un asservissement de la température et/ou du flux d'air en fonction de l'humidité mesurée par le capteur d'humidité.

12. Dispositif de coiffure (1) selon l'une quelconque des revendications 6 à 11, **caractérisé en ce qu'**un filtre amovible (18) couvre la bouche d'entrée d'air (17) du dispositif (1).

13. Dispositif de coiffure (1) selon l'une quelconque des revendications précédentes, **caractérisé en ce que** des peignes amovibles sont prévus sur chaque mâchoire (2, 3) du côté de la zone de lissage, de préférence entre chaque plaque de lissage (12).
